# EUROPÄISCHE PATENTSCHRIFT

(11) **EP 0 986 469 B1**
(45) Veröffentlichungstag und Bekanntmachung des Hinweises auf die Patenterteilung: **19.12.2001**
(21) Anmeldenummer: 98934806.5
(22) Anmeldetag: 27.05.1998
(51) Int. Cl.: B41C 1/045

(54) **VERFAHREN ZUM BETRIEB EINES GRAVIERORGANS**
METHOD FOR OPERATING AN ENGRAVING MEMBER
PROCEDE DE FONCTIONNEMENT D'UN ORGANE DE GRAVURE

(30) Priorität: 03.06.1997 DE 19723184
(43) Veröffentlichungstag der Anmeldung: 22.03.2000
(73) Patentinhaber: Heidelberger Druckmaschinen Aktiengesellschaft, 69115 Heidelberg (DE)
(72) Erfinder: BEISSWENGER, Siegfried, D-24211 Preetz (DE)
(86) Internationale Anmeldenummer: DE9801445
(87) Internationale Veröffentlichungsnummer: WO9855305

(56) Entgegenhaltungen:
- EP-A- 0 710 550
- FR-A- 2 144 656

## Beschreibung

Die Erfindung bezieht sich auf das Gebiet der elektronischen Reproduktionstechnik und betrifft ein Verfahren zum Betrieb eines Gravierorgans in einer elektronischen Graviermaschine zur Gravur von Druckformen, insbesondere von Druckzylindern, für den Tiefdruck.

In einer elektronischen Graviermaschine bewegt sich beispielsweise ein elektromagnetisches Gravierorgan mit einem Gravierstichel als Schneidwerkzeug in axialer Richtung an einem rotierenden Druckzylinder entlang. Der von einem Graviersignal gesteuerte Gravierstichel schneidet eine Folge von in einem Raster angeordneten Vertiefungen, Näpfchen genannt, in die Mantelfläche des Druckzylinders. Das Graviersignal wird aus der Überlagerung eines die Tonwerte zwischen "Schwarz" und "Weiß" repräsentierenden Bildsignals mit einem periodischen Rastersignal gebildet. Während das Rastersignal eine vibrierende Hubbewegung des Gravierstichels zur Erzeugung des Rasters bewirkt, steuert das Bildsignal entsprechend den wiederzugebenden Tonwerten die Tiefen der in die Mantelfläche des Druckzylinders gravierten Näpfchen.

Bei einem elektromagnetischen Gravierorgan besteht das Antriebssystem für den Gravierstichel im wesentlichen aus einem mit dem Graviersignal beaufschlagten stationären Elektromagneten, in dessen Luftspalt sich der Anker eines Drehsystems bewegt. Das Drehsystem weist, außer dem Anker, eine Ankerachse, ein Achsenlager und eine Dämpfungsvorrichtung auf. Ein Ende der Ankerachse ist als ein raumfest eingespannter, federnder Torsionsstab ausgebildet, während das andere Ende einen hebelartigen Stichelhalter für den Gravierstichel trägt.

Durch das Graviersignal wird in dem Elektromagneten ein magnetisches Wechselfeld erzeugt, das auf den Anker wechselnde elektrische Drehmomente ausübt, denen das mechanische Drehmoment des Torsionsstabes entgegenwirkt. Die wechselnden elektrischen Drehmomente verursachen eine Vibrationsbewegung der Ankerachse aus der durch den Torsionsstab definierten Ruhelage um Winkel, die den Amplituden des Graviersignals proportional sind. Durch die Vibrationsbewegung der Ankerachse führt der Stichelhalter mit dem Gravierstichel auf die Mantelfläche des Druckzylinders gerichtete Hubbewegungen aus, welche die Eindringtiefen des Gravierstichels in die Mantelfläche des Druckzylinders bestimmen.

Das magnetische Wechselfeld im Elektromagneten erzeugt im Anker Wechselstromverluste die von der Frequenz des Rastersignals abhängig sind. Die Wechselstromverluste erwärmen den Anker, die Ankerachse und den Stichelhalter mit dem Gravierstichel langsam von einer Ausgangstemperatur bei Gravurstart bis zu einer stabilen Betriebstemperatur bei der Gravur. Die Erwärmung verursacht eine Ausdehnung der Ankerachse und des Stichelhalters sowie eine Veränderung der magnetischen Permeabilität des Polschuheisens des Elektromagneten und des Ankers.

Bei herkömmlichen Frequenzen des Rastersignals (Gravierfrequenzen) sind die Temperaturänderungen zwischen der Ausgangstemperatur bei Gravierstart und der stabilen Betriebstemperatur sowie bei Gravierunterbrechungen so gering, daß die durch die Erwärmung verursachten Ausdehnungs- und Permeabilitätsänderungen die Qualität der gravierten Näpfchen nicht nachteilig beeinflussen.

In der Praxis besteht die Forderung nach kürzeren Gravierzeiten bzw. nach höheren Graviergeschwindigkeiten. Um die Forderungen zu erreichen, müssen die Umfangsgeschwindigkeit des Druckzylinders, die axiale Vorschubgeschwindigkeit des Gravierorgans und die Gravierfrequenz erhöht werden.

Da zum Betrieb eines Gravierorgans mit einer höheren Gravierfrequenz eine überproportional höhere elektrische Leistung benötigt wird, entstehen aufgrund einer höheren Betriebstemperatur größere Temperaturänderungen, die zu unzulässigen Ausdehnungs- und Permeabilitätsänderungen und damit zur Gravur fehlerhafter Näpfchen führen können.

Aufgabe der vorliegenden Erfindung ist es daher, ein Verfahren zum Betrieb eines Gravierorgans in einer elektronischen Graviermaschine zur Gravur von Druckformen, insbesondere von Druckzylindern, für den Tiefdruck, derart zu verbessern, daß störende Temperaturänderungen vermieden werden, um dadurch eine gute Gravierqualität erreicht wird.

Diese Aufgabe wird durch die Merkmale des Anspruchs 1 gelöst.

Vorteilhafte Weiterbildungen und Ausgestaltungen sind in den Unteransprüchen angegeben.

Die Erfindung wird nachfolgend anhand einer Figur näher erläutert, die ein prinzipielles Blockschaltbild einer Graviermaschine zur Gravur von Druckzylindern zeigt.

Ein Druckzylinder (1) wird von einem Rotationsantrieb (2) rotatorisch angetrieben. Ein auf einem Gravierwagen (3) montiertes Gravierorgan (4) mit einem Gravierstichel als Schneidwerkzeug bewegt sich mit Hilfe einer durch einen Vorschubantrieb (5) angetriebenen Spindel (6) in Achsrichtung an dem rotierenden Druckzylinder (1) entlang.

Das Gravierorgan (4) ist im Ausführungsbeispiel ein elektromagnetisches Gravierorgan mit einem elektromagnetischen Antriebssystem für den Gravierstichel. Ein elektromagnetisches Antriebssystem wurde in der Beschreibungseinleitung bereits ausführlich erläutert und ist beispielsweise aus der DE 23 36 089 A bekannt. Das Antriebssystem für den Gravierstichel kann aber auch als Festkörper-Aktorelement aus einem elektostriktiven, piezokristallinen oder einem magnetostriktiven Material ausgebildet sein.

Der durch ein Graviersignal (G) auf einer Leitung (7) gesteuerte Gravierstichel des Gravierorgans (4) schneidet gravierlinienweise eine Folge von in einem Raster angeordneten Näpfchen in die Mantelfläche des rotierenden Druckzylinders (1), während sich das Gravierorgan (4) schrittweise axial an dem Druckzylinder (1) entlang bewegt.

In einem Gravierverstärker (8) wird das Graviersignal (G) durch Überlagerung eines periodischen Rastersignals (R), auch Vibration genannt, mit analogen Bildwerten (B), welche die Tonwerte der zu gravierenden Näpfchen zwischen "Schwarz" und "Weiß" repräsentieren, in einer Überlagerungsstufe (9) gebildet. Ein Rastergenerator (10) stellt das periodische Rastersignal (R) bereit, dessen Frequenz durch ein Steuersignal (S) umschaltbar ist. Das Steuersignal (S) wird in einer Ablaufsteuerung (11) erzeugt und dem Rastergenerator (10) über eine Leitung (12) zugeführt.

Während das periodische Rastersignal eine vibrierende Hubbewegung des Gravierstichels zur Erzeugung des Rasters bewirkt, bestimmen die analogen Bildwerte (B) entsprechend den zu gravierenden Tonwerten die Eindringtiefen des Gravierstichels in die Mantelfläche des Druckzylinders (1).

In einem Gravurdaten-Speicher (13) sind die Gravurdaten (GD) Gravierlinie für Gravierlinie in der für die Gravur des Druckzylinders (1) erforderlichen Reihenfolge abgelegt. Jedem zu gravierenden Näpfchen ist ein Gravurdatum von mindestens einem Byte zugeordnet, welches unter anderem als Gravierinformation den zu gravierenden Tonwert zwischen "Schwarz" und "Weiß" enthält.

Die Gravurdaten (GD) werden beispielsweise durch punkt- und zeilenweise, optoelektronische Abtastung einer zu reproduzierenden Vorlage in einem Scanner gewonnen und dann in dem Gravurdaten-Speicher (13) abgelegt.

Bei der Gravur des Druckzylinders (1) werden die Gravurdaten (GD) mittels einer Lesetaktfolge T_{S} aus dem Gravurdaten-Speicher (13) ausgelesen und in einem A/D-Wandler (14) in die analogen Bildwerte (B) umgewandelt, die dem Gravierverstärker (8) über eine Leitung (15) zugeführt werden.

Die Lesetaktfolge T_{S}, deren Frequenz der einfachen oder mehrfachen Frequenz des Rastersignals entspricht, wird ebenfalls in der Ablaufsteuerung (11) erzeugt und gelangt über eine Leitung (16) an den Gravurdaten-Speicher (13). Die Ablaufsteuerung (11) ist mit der Drehbewegung des Druckzylinders (1) synchronisiert, indem ein mit dem Rotationsantrieb (2) mechanisch gekoppelter Impulsgeber (17) ein Synchronsignal über eine Leitung (18) an die Ablaufsteuerung (11) liefert.

Zur Beseitigung der in der Beschreibungseinleitung genannten Probleme wird erfindungsgemäß vorgeschlagen, das Gravierorgan (4) vor Gravierbeginn und/oder während Gravierunterbrechungen derart zu erwärmen, daß die stabile Betriebstemperatur bereits bei Gravierbeginn näherungsweise erreicht wird und/oder während der Gravierunterbrechungen nicht wesentlich absinkt.

Die Erwärmung des Gravierorgans (4) kann dadurch erfolgen, daß es vor Gravierbeginn und/oder während der Gravierunterbrechungen mit dem vorhandenen periodischen Rastersignal beaufschlagt wird. Da die Gravierfrequenz in der Praxis im Hörbereich liegt und das Drehsystem des Gravierorgans (4) mit der Gravierfrequenz schwingt, kann es aber zu Geräuschbelästigungen kommen.

Die Geräuschbelästigungen lassen sich erheblich reduzieren, wenn das Gravierorgan (4) zur Erwärmung vor Gravierbeginn und/oder während der Gravierunterbrechungen mit einem periodischen Signal beaufschlagt wird, dessen Frequenz größer als die Gravierfrequenz und derart gewählt ist, daß das Drehsystem nur noch mit einer geringen Amplitude schwingt, d.h. aufgrund seiner Masse der Frequenz des periodischen Signals nicht mehr folgt. Dennoch können durch elastische Verformungen von Teilen des Antriebssystems noch störende Geräusche auftreten.

Daher wird in vorteilhafter Weise zur Erwärmung des Gravierorgans (4) ein periodisches Signal verwendet, dessen Frequenz im Ultraschallbereich liegt, beispielsweise 20 kHz beträgt.

Durch die Beaufschlagung des Gravierorgans (4) durch ein periodisches Signal mit Ultraschallfrequenz schwingt das Drehsystem mit einer so geringen Amplitude, daß die Schallemission in vorteilhafter Weise stark reduziert und nicht mehr hörbar ist. Andererseits gewährleistet das periodische Signal mit Ultraschallfrequenz die erforderliche Erwärmung des Ankers und der Ankerachse des Gravierorgans (4) auf die Betriebstemperatur durch die im Anker entstehenden Wirbelstromverluste.

Da die Wirbelstromverluste bei Anregung mit einer Ultraschallfrequenz wesentlich höher sind als bei einer Anregung mit der Gravierfrequenz während der Gravur, ist für die Erwärmung des Gravierorgans (4) vor Gravurbeginn und/oder in Gravurpausen eine wesentlich geringere elektrische Leistung erforderlich als diejenige, die für die Gravur benötigt wird.

Als periodisches Signal kann in bevorzugter Weise das in dem Rastergenerator (10) erzeugte Rastersignal verwendet werden, dessen Frequenz durch das Steuersignal (S) von der Gravierfrequenz bei der Gravur auf die höhere Frequenz, vorzugsweise auf die Ultraschallfrequenz, vor Gravurstart und/oder während der Gravierunterbrechungen umgeschaltet wird.

## Patentansprüche

1. Verfahren zum Betrieb eines Gravierorgans in einer elektronischen Graviermaschine zur Gravur von Druckformen, insbesondere Druckzylinder, für den Tiefdruck, bei dem
- ein durch ein Graviersignal (G) gesteuerter Gravierstichel des Gravierorgans (4) eine Folge von in einem Raster angeordneten Näpfchen in den rotieren-den Druckzylinder (1) graviert,
- das Graviersignal (G) aus einer Überlagerung eines die zu gravierenden Tonwerte repräsentierenden Bildsignals (B) mit einem periodischen Rastersignal (R) zur Erzeugung des Rasters gebildet wird und
- das Gravierorgan (4) zur flächenhaften Gravur der Näpfchen eine in Achsrichtung des Druckzylinders (1) verlaufende Vorschubbewegung an dem Druckzylinder (1) entlang ausführt, **dadurch gekennzeichnet, daß** das Gravierorgan (4) zur Erzielung einer guten Gravierqualität vor einem Gravierbeginn und/oder während einer Gravierunterbrechung erwärmt wird.

2. Verfahren nach Anspruch 1, **dadurch gekennzeichnet, daß** das Gravierorgan (4) vor dem Gravierbeginn und/oder während der Gravierunterbrechung annähert auf die Betriebstemperatur des Gravierorgans (4) bei der Gravur erwärmt wird.

3. Verfahren nach Anspruch 1 oder 2, **dadurch gekennzeichnet, daß** das Gravierorgan (4) zur Erwärmung vor dem Gravierbeginn und/oder während der Gravierunterbrechung mit dem periodischen Rastersignal (R) beaufschlagt wird.

4. Verfahren nach Anspruch 1 oder 2, **dadurch gekennzeichnet, daß** das Gravierorgan (4) zur Erwärmung vor dem Gravierbeginn und/oder während der Gravierunterbrechung mit dem periodischen Signal beaufschlagt wird, dessen Frequenz mindestens so groß gewählt wird, daß das Gravierorgan (4) nur noch mit einer geringen Amplitude schwingt, die eine Schallemission stark reduziert.

5. Verfahren nach Anspruch 4, **dadurch gekennzeichnet, daß** das Gravierorgan (4) zur Erwärmung vor dem Gravierbeginn und/oder während der Gravierunterbrechung mit dem periodischen Signal beaufschlagt wird, dessen Frequenz im Ultraschallbereich liegt, wodurch Schallemissionen nicht mehr hörbar sind.

6. Verfahren nach Anspruch 4 oder 5, **dadurch gekennzeichnet, daß**
- als periodisches Signal das Rastersignal (R) verwendet wird und
- die Frequenz des Rastersignals (R) vor dem Gravierbeginn und/oder während der Gravierunterbrechung von der Gravierfrequenz auf die höhere Frequenz, vorzugsweise auf die Ultraschallfrequenz, geändert wird.

## Claims

1. Method for the operation of an engraving head in an electronic engraving machine for the engraving of formes, in particular printing cylinders, for intaglio printing, in which
- an engraving stylus of the engraving head (4) controlled by an engraving signal (G) engraves a series of cells arranged in a screen in the rotating printing cylinder (1),
- the engraving signal (G) is formed by superimposing a periodic screen signal (R) for generating the screen array on a video signal (B) representing the tonal values to be engraved and
- for area engraving of cells, the engraving head (4) executes an advance motion along the printing cylinder (1) in the axial direction of the printing cylinder (1), **characterized in that** before starting, and/or during a break in, engraving, the engraving head (4) is heated, in order to obtain good engraving quality.

2. Method according to Claim 1, **characterized in that** before the start of, and/or during the break in, engraving, the engraving head (4) is heated to approximately the operating temperature that is attained by the engraving head (4) during engraving.

3. Method according to Claim 1 or 2, **characterized in that** the engraving head (4) is heated before the start of, and/or during the break in, engraving, by being energized with the periodic screen signal (R).

4. Method according to Claim 1 or 2, **characterized in that** the engraving head (4) is heated before the start of, and/or during the break in, engraving, by being energized with the periodic signal at a frequency set at least sufficiently high for the engraving head (4) to oscillate only with a low amplitude greatly reducing acoustic emission.

5. Method according to Claim 4, **characterized in that** the engraving head (4) is heated before the start of, and/or during the break in, engraving, by being energized with the periodic signal at a frequency lying in the ultrasonic range, so that acoustic emissions are no longer audible.

6. Method according to Claim 4 or 5, **characterized in that**
- the screen signal (R) is used as the periodic signal and
- the frequency of the screen signal (R) is changed from the engraving frequency to the higher frequency, preferably to the ultrasonic frequency, before the start of, and/or during the break in, engraving.

## Revendications

1. Procédé de commande d'un organe de gravure d'une machine de gravure électronique pour graver des formes d'impression, notamment des cylindres d'impression pour l'impression en taille douce, selon lequel
- un poinçon de gravure commandé par un signal de gravure (G) et appartenant à l'organe de gravure (4) grave une succession de cuvettes réparties suivant une trame dans le cylindre d'impression (1) en rotation,
- on forme le signal de gravure (G) par la combinaison d'un signal image (B) représentant la valeur de teinte à graver et d'un signal de trame (R) périodique pour générer la trame et
- on guide l'organe de gravure (4) pour graver la surface de la cuvette dans un mouvement d'avancée le long du cylindre d'impression (1), et dans la direction axiale du cylindre d'impression (1),
**caractérisé en ce qu'**
on chauffe l'organe de gravure (4) pour obtenir une bonne qualité de gravure avant le début de la gravure et/ou pendant une interruption de la gravure.

2. Procédé selon la revendication 1,
**caractérisé en ce qu'**
avant le début de la gravure et/ou pendant une interruption de gravure on chauffe l'organe de gravure (4) sensiblement à la température de fonctionnement de cet organe de gravure (4) lorsqu'il effectue une gravure.

3. Procédé selon l'une quelconque des revendications 1 ou 2,
**caractérisé en ce que**
l'organe de gravure (4) reçoit un signal de trame périodique (R) pour être chauffé avant le début de la gravure et/ou pendant une interruption de la gravure.

4. Procédé selon l'une quelconque des revendications 1 ou 2,
**caractérisé en ce que**
l'organe de gravure (4) reçoit un signal périodique pour être chauffé avant le début de la gravure et/ou pendant une interruption de gravure, et la fréquence du signal est au moins suffisante pour que l'organe de gravure (4) n'oscille qu'avec une amplitude faible qui réduit fortement les émissions de bruit.

5. Procédé selon la revendication 4,
**caractérisé en ce que**
l'organe de gravure (4) reçoit un signal périodique pour être chauffé avant le début de la gravure et/ou pendant une interruption de gravure, la fréquence de ce signal appartenant aux ultrasons pour que les émissions sonores soient inaudibles.

6. Procédé selon l'une quelconque des revendications 4 ou 5,
**caractérisé en ce que**
- le signal périodique est le signal de trame (R) et
- la fréquence du signal de trame (R) avant le début de la gravure et/ou pendant une interruption de gravure est modifiée de la fréquence de gravure à une fréquence plus élevée, de préférence celle des ultrasons.
